# EUROPÄISCHE PATENTANMELDUNG

(11) **EP 1 445 029 A2**
(43) Veröffentlichungstag der Anmeldung: **11.08.2004**
(21) Anmeldenummer: 04002206.3
(22) Anmeldetag: 02.02.2004
(51) Int. Cl.: B05B 13/06

(54) **Vorrichtung zur Be- und Entschichtung von Rohren**

(30) Priorität: 05.02.2003 DE 10304767; 26.02.2003 DE 10308054
(71) Anmelder: PeinigerRöRo GmbH, 45883 Gelsenkirchen (DE); eob Eisenschutz Otto Buchloh GmbH & Co. KG, 45472 Mühlheim a.d. Ruhr (DE); HighTech Gerüstebau GmbH, 42799 Leichlingen (DE)
(72) Erfinder: Glatz, Paul, 51373 Leverkusen (DE); Hofman, Rolf, 45472 Mülheim a.d. Ruhr (DE); Schulzke, Oliver, 42799- Leichlingen (DE)
(74) Vertreter: Gille Hrabal Struck Neidlein Prop Roos

(57) **Zusammenfassung**

Die vorliegende Erfindung betrifft eine Vorrichtung sowie eine damit verbundene Verwendung zur Beschichtung und/oder Entschichtung von Rohren mit großen Durchmessern.

Um die Beschichtung und/oder Entschichtun von großen Rohren zu mechanisieren, insbesondere um so Personen vor schädlichen Einwirkungen von gesundheitsgefährdenden Stoffen zu schützen sowie die Arbeitsbedingungen und das Beschichtungs- bzw. Entschichtungsergebnis zu verbessern wird eine Vorrichtung zur Innenbeschichtung und/oder Entschichtung von Rohren, insbesondere von begehbaren Rohren, mit einer Versorgungseinheit (10,11,12,13) zur Heranführung und Weiterleitung von Beschichtungsmaterial und/oder Entschichtungsmaterial sowie mit einer Applikationseinheit (1,2,3,4) zur Aufbringung oder Einwirkung des von der Versorgungseinheit herangeführten Beschichtungsmaterials und/oder Entschichtungsmaterials auf eine Rohrinnenwandung vorgesehen.

## Beschreibung

Die vorliegende Erfindung betrifft eine Vorrichtung sowie eine damit verbundene Verwendung zur Beschichtung und/oder Entschichtung von Rohren mit großen Durchmessern. Dabei handelt es sich typischerweise um begehbare Rohre mit einem Mindestdurchmesser von ca. 1,50 m, bevorzugt von 2 Metern. Der maximale Durchmesser liegt üblicherweise bei 7 bis 8 m, da der maximal zu erreichende Rohrdurchmesser durch die praktischen Gegebenheiten des Herstellungsprozesses begrenzt ist. Daher werden Rohr mit einem Durchmesser von mehr als 8 m derzeit nicht gefertigt.

Rohre werden beschichtet, um diese gegen schädliche Einflüsse also vor Beschädigung zu schützen. Beispielsweise handelt es sich dabei um eine Antikorrosionsbeschichtung. Ferner werden Beschichtungen auf der Rohrinnenwandung aufgebracht, um die Fließgeschwindigkeit von im Rohr geführten Flüssigkeiten positiv zu beeinflussen. Ein typisches Beschichtungsmaterial ist ein Epoxydharz, welches in der Zusammensetzung geeignet darauf abgestimmt wird, welche Flüssigkeiten oder Gase durch das Rohr hindurch geleitet werden sollen. Ein weiteres Beispiel, welches erfindungsgemäß mittels der Vorrichtung auf der Rohrinnenwandung aufgebracht wird, ist eine Mineralbeschichtung, so z.B, ein Zement. Letzterer wird bei Trinkwasserleitungen auf der Rohrinnenwandung appliziert. Darüber hinaus kommen Mischungen aus Mineralstoffen und Epoxydharzen als Beschichtungsmaterial in Betracht.

Begehbare Rohre der eingangs genannten Art werden gemäß Stand der Technik von innen beschichtet, indem eine Person durch das Rohr hindurch läuft und manuell, beispielsweise mittels eines Spritzverfahrens die Schicht auf die Rohrinnenwandung aufträgt. Diese Vorgehensweise ist mühsam, insbesondere bei vergleichsweise geringem Rohrdurchmesser und darüber hinaus ist das Beschichtungsergebnis nicht in jedem Fall gleichmäßig. Soll eine derartige Rohrinnenwandung entschichtet werden, d.h. vorher aufgebrachte Altbeschichtung abgetragen bzw, von sich dort abgelagerten Schichten befreit werden, so geschieht dies ebenfalls umständlich manuell und zwar typischerweise mit einem Sandstrahlverfahren oder mit einem Wasserstrahl, der unter hohen Druck auf die Wand gespritzt wird. Altbeschichtungen in großen Rohren beinhalten oft Teere, Lösungsmittel sowie Asbestfasern. Werden solche Rohre entschichtet, so sind die an der Entschichtung beteiligten Personen diesen gesundheitsgefährdenden Materialien ausgesetzt. Es ergibt sich daher der Bedarf, die Entschichtung ohne Personeneinsatz an der unmittelbar zu entschichtenden Rohrinnenwand, also durch eine Vorrichtung vorzunehmen.

Aufgabe der Erfindung ist es, die Beschichtung und / oder Entschichtung von großen Rohren zu mechanisieren, insbesondere um so Personen vor schädlichen Einwirkungen von gesundheitsgefährdenden Stoffen zu schützen sowie die Arbeitsbedingungen und das Beschichtungs- bzw. Entschichtungsergebnis zu verbessern.

Diese Aufgabe wird durch eine gattungsgemäße Vorrichtung mit den Merkmalen des Anspruchs 1, sowie mit einem mit der Vorrichtung verbundenen Verfahren gelöst. Vorteilhafte Ausgestaltungen ergeben sich aus den Unteransprüchen.

Die anspruchsgemäße Vorrichtung weist in einer Ausführungsform eine Versorgungseinheit zur Heranführung und Weiterleitung von Beschichtungsmaterial und / oder Entschichtungsmaterial in ein Rohr auf. Rohr im Sinne der Erfindung ist so zu verstehen, dass es sich um einen wenigstens einseitig geöffneten Hohlraum handelt, wobei der Querschnitt des Hohlraumes beliebig geformt sein kann. Beispielsweise handelt es sich bei der Versorgungseinheit um ein Behältnis für Beschichtungs- bzw. Entschichtungsmaterial, welches sich außerhalb des zu be- bzw. entschichtenden Rohres befindet und um eine oder mehrere Pumpen, welche die entsprechenden Materialien bzw. Flüssigkeiten über einen oder mehrere Schläuche zu der zur Vorrichtung gehörenden Applikationseinheit befördern. In einer Ausführungsform der Erfindung ist die Versorgungseinheit nur über Schläuche mit der Applikationseinheit verbunden. Dies verhindert bei ausreichender Länge der Schläuche, dass das Bevorraten von Beschichtungs- bzw. Entschichtungsmaterial in der Nähe der Applikationseinheit die Einsatzmöglichkeiten der Vorrichtung aufgrund des so beanspruchten Volumens einschränkt.

Die Applikationseinheit ist vorgesehen, um die von der Versorgungseinheit herangeführten Beschichtungsmaterialien und / oder Entschichtungsmaterialien auf die Rohrinnenwandung aufzubringen bzw. einwirken zu lassen. Beispielsweise handelt es sich um eine Hochdruckdüse, über welche die Beschichtungsmaterialien versprüht und so auf die Rohrinnenwandung aufgebracht werden, bzw. die Entschichtungsmaterialien mit so hoher Geschwindigkeit auf die Rohrinnenwandung auftreffen, dass sich dadurch eine abrasive, abtragende Wirkung einsteilt. Beispielsweise handelt es sich um ein Wasser-Sand-Gemisch bzw. ein fließfähiges Beschichtungsmaterial, weiche durch die Applikationseinheit verspritzt werden. Ferner ist die Applikationseinheit an einer Bewegungseinheit angebracht. Letztere ermöglicht so die Bewegung der Applikationseinheit in einem Rohr. Beispielsweise handelt es sich um einen Schlitten, auf dem die Apllikationseinheit angebracht ist und welcher über den Boden des Rohres gleitet. Ferner ist eine Antriebseinheit vorgesehen, welche die Bewegungseinheit durch das Rohr bewegt.

Die erfindungsgemäße Vorrichtung weist ferner eine Steuereinheit zur Überwachung und Steuerung der Bewegung der Antriebseinheit und / oder der Aufbringung des Beschichtungsmaterials bzw. Entschichtungsmaterials auf der Rohrinnenwandung auf. Erfindungsgemäß kann mittels eines solchen Vorrichtung die Entschichtung bzw, Beschichtung gesteuert werden. Dabei sind die Teile die zum Beschichten und Entschichten in den Eingangs genannten Rohren eingesetzt und eingebracht werden, insbesondere die Applikationseinheit und Bewegungseinheit, entsprechend dem Rohrdurchmesser dimensioniert.

In einer vorteilhaften Ausführungsform der Erfindung weist die Antriebseinheit eine Seilwinde auf, welche über ein Seil die Bewegungseinheit durch das Rohr transportiert. Auf diese Weise ist es möglich, die Bewegungseinheit und Applikationseinheit in einem geneigten Rohr zu verfahren, welches beispieisweise hangabwärts verlegt worden ist. Typischerweise sind Rohre mit stark geneigtem Verlauf bei Wasserkraftwerken vorhanden, da das Wasser zum Zwecke der Stromerzeugung einen Hang hinunter geleitet wird. Die Seilwinde befindet sich dann beispielsweise außerhalb der Rohre beispielsweise im Oberbecken. Durch Vorsehen der Seilwinde und des Seils ist es möglich, selbst steile Abhänge mittels der Vorrichtung zu befahren und zwar in beiden Richtungen.

In einer weiteren vorteilhaften Ausführungsform der Erfindung weist die Bewegungseinheit ein Fahrgestell auf. Dadurch wird eine leichte Beweglichkeit der Bewegungseinheit erreicht, die zudem keine Beschädigungen an der befahrenen Rohrinnewandung hinterlässt. Beispielsweise handelt es sich um aus mehreren Rädern bestehendes Fahrgestell oder um ein Fahrgestell, das ähnlich dem ist, das an Kettenfahrzeugen angebracht ist.

In einer weiteren Ausführungsform der Erfindung weist das Fahrgestell an mehrere Räder auf, die an mehreren Seiten der Bewegungseinheit angeordnet sind. Diese sind beispielsweise an sämtlichen Eckpunkten eines gleichschenkligen Dreiecks angebracht. Durch die an mehreren Seiten angebrachten Rädern ist die Bewegungseinheit auf all diesen Seiten liegend verfahrbar. Sollte die Bewegungseinheit daher umkippen, kommt sie wiederum auf Rädern zu liegen, mit denen diese verfahrbar ist. Vorteilhaft weist die Bewegungseinheit ringsum derart Räder auf, dass sie bei jeglicher Position letztendlich auf Rädern zum Liegen kommt, mit denen sie verfahrbar bleibt.

Die Räder befinden sich also nicht nur an der "Unterseite" der Bewegungseinheit sondern beispielsweise auch oberhalb der Bewegungseinheit. Hierdurch soll bewirkt werden, dass die Vorrichtung selbst dann verfahren werden kann, wenn diese im Rohr sich auf den "Kopf" stellt.

Eine weitere Ausführungsform zeichnet sich dadurch aus, dass das Fahrgestell mehrere Räder aufweist und diese einen solchen Sturz aufweisen, dass die Radachse jeweils parallel zu einer jeweiligen Tangente der Rohrinnenwandung im Aufsetzpunkt des jeweiligen Rades auf die Rohrinnenwandung verläuft. Sturz beschreibt den Winkel der Räder zur Hochachse der Bewegungseinheit. Durch den so gewählten Sturz stehen die Räder senkrecht auf der Rohrinnenwandung auf. Auf diese Weise werden die Laufflächen und Lager gleichmäßig und bestimmungsgemäß belastet.

In einer vorteilhaften Ausgestaltung der Erfindung weisen wenigstens zwei Räder eine Vorspur oder Nachspur auf, um so zu erreichen, dass die von der Bewegungseinheit einzuhaltende Bahn stabilisiert wird. Die Spur beschreibt den Winkel der Räder zur Längsachse der Bewegungseinheit. Man betrachtet also quasi die Bewegungseinheit von oben und beschreibt, wie die Räder zur gedachten Fahrtrichtung stehen. Stehen die Räder dabei in Fahrtrichtung gesehen vorne näher zusammen als hinten nennt man dies "Vorspur". Nachspur ist folglich, dass die Räder hinten enger zusammenstehen als vorne.

Die Vorspur bewirkt, dass die in Fahrtrichtung liegenden Räder auf einander zu laufen und somit die Bewegung in diese Richtung stabilisiert wird, die Nachspur wirkt sich entsprechend in der umgekehrten Richtung aus.

In einer weiteren vorteilhaften Ausführungsform der Erfindung ist die Antriebseinheit als Motorisierung an der Bewegungseinheit angebracht. Beispielsweise ist eine motorbetriebene Seilwinde an der Bewegungseinheit angebracht und bewegt durch Auf- bzw. Abwickeln des Seiles die Bewegungseinheit durch das Rohr. Dadurch kann von der sich im Rohr befindlichen Bewegungseinheit aus, die Fortbewegung der Bewegungseinheit vorgenommen werden. Beispielsweise handelt es sich ferner um einen elektrischen Motor, der ein oder mehrere Räder oder eine Kette des Fahrgestells der Bewegungseinheit antreibt.

In einer weiteren vorteilhaften Ausführungsform der Erfindung ist die Applikationseinheit gegenüber der Bewegungseinheit, beispielsweise in einer Ebene senkrecht zur Bewegungsrichtung, verschwenkbar. Dadurch wird der Aktionsradius der Applikationseinheit gegenüber einer feststehenden Applikationseinheit erweitert, so dass ein gleichmäßiges Aufbringen der Beschichtung auf der Rohrinnenwandung bzw. Abtragen von Schichten ringsum die Bewegungseinheit gewährleistet ist. Beispielsweise weist die Applikationseinheit dazu ein Kugelgelenk an der Hochdruckdüse auf..

Um die Steuerung der Vorrichtung verbessert vornehmen zu können und das Bedien- und Überwachungspersonal weitgehend von den Beschichtungs- und Entschichtungsbereichen fernhalten zu können, umfasst die Steuereinheit in einer vorteilhaften Ausführungsform eine oder mehrere Überwachungskameras. Mit Hilfe der Kameras kann im Rohr der Positionier- und oder Be- bzw. Entschichtungsvorgang beobachtet und von ferne gesteuert werden.

In einer vorteilhaften Ausgestaltung der Erfindung umfasst die Vorrichtung neben Kameras Mittel, um diese vor Verdreckung und Beschlagung zu schützen. Problematisch ist, dass beim Ablösen oder Beschichten Nebel innerhalb des Rohres auftreten. Diese können zu einer schnellen Verdreckung oder Beschichtung der Kameralinsen führen. Es wäre dann keine Beobachtung mehr möglich. Diese Probleme werden durch die vorgenannten Mittel gelöst, In einer besonders einfachen Ausgestaltung der Erfindung werden die Kameralinsen von Druckluft umströmt. Auf diese Weise wird vor der Kameralinse eine Verwirbelung erzeugt, die einen Beschlag oder eine Verdreckung vermeidet oder zumindest einer solchen entgegen wirkt.

In einer nächsten vorteilhaften Ausgestaltung der Erfindung weist die Steuerungseinheit Mittel auf, die eine Fernbedienung der Vorrichtung ermöglichen. In einer Ausführungsform handelt es sich dabei um ein Steuerungskabel, welches von dem Bewegungselement durch das Rohr gezogen wird. Beispielsweise Ist es zusammen mit dem Seil der erfindungsgemäßen Vorrichtung verbunden. Wird eine solche Vorrichtung einen Abhang hinunter verfahren, so verlaufen das Seil und das Steuerungskabel parallel. Wird die Bewegungseinheit motorgetrieben verfahren, so ist lediglich das Steuerungskabel vorgesehen, welches von außen eine Steuerung der Vorrichtung ermöglicht. In Betracht kommt ferner eine Funkfernsteuerung, soweit dies die Materialien der Rohre zulassen.

In einer vorteilhaften Ausgestaltung der Erfindung ist ein Schild vorgesehen, weiches die Applikationseinheit von der übrigen Vorrichtung trennt. Dieses ist so angeordnet und gestaltet ist, dass wenigstens die Bewegungseinheit gegenüber der Applikationseinheit weitgehend abgeschirmt ist. In einer weiteren Ausführungsform sind neben der Bewegungseinheit auch Teile der Antriebseinheit und Teile der Steuerungseinheit durch das Schild geschützt. So werden beispielsweise Motor, Steuerungsmittel und Kameras durch das Schild vor dem austretenden fließfähigen Beschichtungsmaterial bzw. vor dem Entschichtungsmaterial geschützt. Das Schild ist entsprechend geeignet dimensioniert und positioniert. Umfasst die Antreibseinrichtung beispielsweise ein Seil mit einer Seilwinde, so befinden sich diese im Schutzbereich des Schild. Der Schutzbereich ist der, von der Applikationseinheit aus gesehen, hinter dem Schild liegende Bereich.

In einer weiteren vorteilhaften Ausführungsform ist die Versorgungseinheit an oder auf der Bewegungseinheit angeordnet. Dadurch wird die Bewegungseinheit im Vergleich autarker und leichter manövrierbar, da so lange und schwere Schläuche entbehrlich sind, die von der Bewegungseinheit mit durch das Rohr transportiert werden müssen.

Die Versorgungseinheit, Antriebseinheit und / oder Steuereinheit weisen in einer weiteren Variante der erfindungsgemäßen Vorrichtung eine oder mehrere Verbindungselemente auf. Dabei handelt es sich beispielsweise um Schläuche, Kabel und Seile, die zwecks Ansteuerung der Vorrichtung, Versorgung mit Be- oder Entschichtungsmaterial, zur Energieversorgung oder zur Fortbewegung der Vorrichtung von der Bewegungseinheit durch das Rohr gezogen werden. Diese sind mit einer oder mehreren Gleithilfen versehen. Dadurch können von der Bewehungseinheit im Vergleich größere Distanzen bewältigt werden. Beispielsweise sind eine oder mehrere Schlitten vorgesehen, die für den Transport des Seiles zuzüglich der eventuell vorhandenen Steuerungskabel und Schläuche eingesetzt werden. Es soll so verhindert werden, dass die Verbindungselemente auf dem Boden schleifen und so eventuell beschädigt werden. Die Glelthilfen sind in entsprechender Vielzahl vorzusehen und gewährleisten einen Abstand der Kabel, Schläuche, Seile vom Boden.

Die Gleithilfen umfassen vorteilhaft Räder, um so Reibungskräfte zu reduzieren, die bei entsprechend rauer Gestaltung der Rohrinnenwandung hoch sein könnten. Es sind dann lediglich Rollwiderstände zu überwinden. Andernfalls wären die zu überwindenden Reibungskräfte zu hoch. Ein entsprechend stabiler Verbindungsschlauch, -seil oder -kabel ist teuer. Die auftretenden Kräfte könnten andernfalls das Seil zerstören, falls dieses nicht hinreichend dimensioniert ist.

Ein Umkippen der Bewegungseinheit ist weitgehend zu vermeiden. Dies trifft auch zu, wenn die Bewegungseinheit auf mehreren Seiten Räder aufweist, da ansonsten nachteilig sich die daran angebrachten Seile, Schläuche oder Kabel ebenfalls verdrehen, Hierdurch können Beschädigungen auftreten. Um dieses Problem zu vermeiden, weist die Vorrichtung in einer Ausführungsform ein oder mehrere Gewichte auf, die so angeordnet sind, dass der Schwerpunkt der sich in einem Rohr befindlichen Bewegungseinheit gegenüber der Bewegungseinheit ohne Gewichte in Richtung Rohrinnenwandung verlagert ist.

Der Schwerpunkt wird so zu sagen nach "unten" verlagert. Hier durch wird bewirkt, dass sich die Bewegungseinheit nicht mehr bzw. nur erschwert auf den Kopf stellen kann, Der Schwerpunkt ist wenigstens so zu legen, dass dieser sich in der unteren Hälfte des Rohres befindet, wenn die Bewegungseinheit durch ein Rohr verfahren wird. In einer vorteilhaften Ausgestaltung der Erfindung liegt der Schwerpunkt bevorzugt im zur Rohrinnenwandung gerichteten Drittel der Bewegungseinheit. Um den Schwerpunkt entsprechend tief zu verlegen, Ist in Höhe der auf der Rohrinnenwandung aufsitzenden Räder ein oder mehrere Gewichte vorgesehen, welche den Schwerpunkt geeignet verlagern. Als Gewicht kann ein mit Bleikugeln gefülltes Stahlrohr eingesetzt werden, weiches mittels geeigneter Streben oder dergleichen nahe bei den Rädern gehalten wird. Das Gewicht ist vorzugsweise starr befestigt, damit durch Pendelbewegungen die Vorrichtung der erfindungsgemäßen Art nicht aus dem Gleichgewicht gebracht wird oder Zerstörungen auf Grund der Pendelbewegungen eintreten.

In einer vorteilhaften Ausgestaltung der Erfindung weist die Steuereinheit pneumatische Mittel auf, um beispielsweise innerhalb des Rohres die gewünschte Stelle genau anzusteuern. Pneumatische Mittel sind zu bevorzugen, da diese ebenfalls mit der bereits vorhandenen Druckluft, die zum Verspritzen benötigt wird, angetrieben werden können. Es wird so ein zusätzlicher konstruktiver Aufwand vermieden und die Vorrichtung preiswert gehalten. Die pneumatischen Mittel können für sämtliche Bewegungen eingesetzt werden, die bei der Vorrichtung vorgesehen sind. Dies betrifft also die Bewegung der eventuell vorhandenen Überwachungskameras, der Ansteuerung der genauen Position sowie eventuelle Bewegungen und Verschiebungen von teilen der Applikationseinheit.

In einer weiteren Ausgestaltung der Vorrichtung weist diese eine Entsorgungseinheit zum Abtransport von bei der Entschichtung anfallendem Abraum bzw. Entschichtungsmaterial auf. Diese umfasst beispielsweise Mittel zur Beseitigung von Sand und dergleichen, welches sich in Folge der Bearbeitung im Rohr ansammelt. Dadurch wird vermieden, dass gesundheitsgefährdender Abraum durch das Rohr abfließt. Die sorgfaltige Entsorgung ist insbesondere bei einer Schadstoffbelastung durch Asbestfasern wichtig. Vorteilhaft werden Absaugmittel eingesetzt, mit denen beispielsweise der Sand und sonstiges abgetragenes Material abgesaugt wird. Die Eintrittsöffnungen der Entsorgungseinheit sind nahe bei den Austrittsöffnungen der Applikationseinheit, beispielsweise Düsen, vorgesehen, über die der fließfähige Stoff zur Entschichtung verspritzt wird. Vorteilhaft sind die Düsen so eingestellt, dass sie zwar im Wesentlichen senkrecht auf die Rohrinnenwandung spritzen. Zugleich sind sie jedoch vorteilhaft so geneigt, dass In Richtung der Eintrittsöffnungen der Entsorgungseinheit gespritzt wird. Auf diese Weise wird erreicht, dass der abzusaugende oder zu beseitigende Abraum zuverlässig in die Entsorgungseinheit gelangt.

Die Entsorgungseinheit umfasst vorteilhaft ein Auffangschild, welches so angeordnet ist, dass der Abraum bzw. das Entschichtungsmaterial vor die Eintrittsöffnungen der Entsorgungseinheit geleitet wird. Auf diese Weise wird sicher gestellt, dass die Entsorgung vollständig erfolgt, insbesondere wenn die Bewegungseinheit verfahren wird.

In einer vorteilhaften Ausgestaltung ist der Auffangschirm gemäß einer Rohrinnenwandung dimensioniert ist. Durch diese Ausgestaltung der Erfindung ist der Schirm besonders wirksam. Ferner werden im Falle, dass die Entsorgungseinheit Absaugmittel aufweist durch den so erzeugten Unterdruck hohe Strömungsgeschwindigkeiten dort erreicht, wo der Auffangschirm aufgrund seiner an eine Rohrinnenwandung angepassten Dimensionierung bis auf einen kleinen verbleibenden Spalt an der Rohrinnenwandung anliegt. Vorteilhaft sind die Austrittsöffnungen der Applikationseinheit, beispielsweise der Düsen, zwischen den Eintrittsöffnungen der Absaugeinheit und dem Auffangschirm vorgesehen, welcher im Wesentlichen den Rohrquerschnitt ausfüllt. Die Luftströme mit den hohen Strömungsgeschwindigkeiten laufen daher In Richtung der Absaugvorrichtung. Auf dieser Weise wird weiter sicher gestellt, dass Sand und dergleichen in die Entsorgungseinheit gelangt. Hier ist in soichen Fällen die Verwendung von Absaugmitteln zu bevorzugen.

Wird eine erfindungsgemäße Vorrichtung in einem Rohr verfahren, so stellt sich insbesondere bei großen Distanzen das Problem, dass gewünschte Steilen nicht genau genug angesteuert werden können. Verlegte Rohre können ohne weiteres eine Länge von 600 m und mehr aufweisen. Bei solchen Dimensionen geben sich Ungenauigkeiten Im Zentimeterbereich bei der Positionierung der Bewegungseinheit. Vorteilhaft ist daher in einer weiteren Ausführungsform der erfindungsgemäßen Vorrichtung die Applikationseinheit gegenüber der Bewegungseinheit verschiebbar. Durch diese zusätzliche Verstellmöglichkeit gelingt es, die Präzision der Positionierung zu steigern. Beispielsweise weist die Applikationseinheit eine Lanze oder ein Rohr auf, welches relativ zur übrigen Vorrichtung entlang der Verfahrrichtung und / oder auch senkrecht dazu bewegt werden kann und mit der bzw. dem das Verspritzen des fließfähigen Beschichtungsmaterials vorgenommen werden kann. Beispielsweise wird mittels der Seilwinde bzw. des Motors der Antriebseinheit die gewünschte Stelle im Rohr möglichst genau angefahren. Anschließend findet eine Feinabstimmung durch Verschieben der Applikationseinheit bezüglich der Bewegungseinheit statt, also durch Verfahren des Rohres oder der Lanze. Hierdurch werden Genauigkeiten im Millimeterbereich in der Positionierung erreicht. Es kann also eine ungenaue Positionierung längs des Rohrverlaufes durch Verschieben der Applikationseinheit bezüglich der Bewegungseinheit in Bewegungsrichtung der Bewegungseinheit also in Richtung Rohrverlauf ausgeglichen werden. Alternativ oder in Kombination kann eine nicht mittige Position der Bewegungseinheit im Rohr durch Verschieben der Applikationseinheit bezüglich der Bewegungseinheit und senkrecht zum Rohrverlauf auf eine mittige Position korrigiert werden.

In einer Ausgestaltung der Erfindung ist zur Feinabstimmung der Vorrichtung ein Stab mit einer oder mehrerer daran angebrachten Düsen als Teil der Applikationseinheit vorgesehen, der relativ zur übrigen Vorrichtung verschoben werden kann. Ist ein Schild zwischen den Spritzeinrichtungen der übrigen Vorrichtung vorhanden, so wird der Stab durch dieses Schild hindurch geführt. Er kann relativ hierzu verfahren werden. Der Stab kann zur Zuführung der fließfähigen Materialien zu den Düsen vorgesehen werden. Vorteilhaft werden jedoch zusätzliche Schläuche eingesetzt, die direkt zu den Düsen hinführen. Dies geschieht aus Platzgründen. Ferner werden Dichtigkeitsprobleme durch das Vorsehen zusätzlicher Schläuche vermieden. Beispielsweise sind die Düsen zum Verspritzen der fließfähigen Materialien ringförmig um den Stab herum angeordnet. Beispielsweise handelt es sich um vier Düsen, welche gleichmäßig auf den Umfang verteilt, eine gleichmäßige und gleichzeitig großflächige Beschichtung bzw. Entschichtung gewährleisten.

In einer Ausgestaltung der Erfindung ist ebenfalls die Entsorgungseinheit mit dem vorgenannten Stab verbunden. Die Entsorgungseinheit umfasst Räder zum Verfahren derselben. Auf diese Weise wird gewährleistet, dass die Entsorgungseinheit zusammen mit dem Stab relativ zur übrigen Vorrichtung verfahren wird.

In einer vorteilhaften Ausgestaltung der Erfindung weist der Stab der Applikationseinheit eine drehbewegliche Hülse auf, an deren Außenwand eine oder mehrere Düsen angeordnet sind. So wird erreicht, dass die Düsen um den Stab herum gedreht werden können. Die Drehbewegung ist wichtig, um gleichmäßig, insbesondere den gesamten Umfang der Rohrinnenwandung beschichten oder entschichten zu können. Die Drehbewegung wird vorzugsweise, wie bereits erwähnt, pneumatisch bewirkt. Die vorgenannte Hülse umfasst vorzugsweise Kugellager, die die Drehbewegung vereinfachen.

In einer Ausgestaltung der Erfindung weist die Applikationseinheit vorteilhaft Düsen auf, die an seitlichen Auslegern des Stabes bzw. der Hülse angeordnet sind. Es wird so erreicht, dass die Düsen sich im Vergleich näher zur Rohrinnenwandung befinden, insbesondere wenn der Stab lediglich nur in Richtung der Rohrverlaufes verschoben wird. Auf diese Weise wird sicher gestellt, dass das fließfähige Material mit hohem Druck auf die Rohr Innenwand gespritzt werden kann.

In einer weiteren Ausgestaltung der Erfindung wird nicht der Stab verfahren stattdessen ist er starr mit der Vorrichtung verbunden. Die vorgenannte, vorzugsweise kugelgelagerte Hülse wird stattdessen relativ zum Stab verfahren. Es können pneumatische Mittel vorgesehen sein, die diese Relativbewegung sowie die Drehbewegung bewirken. Zur Erzeugung der Relativbewegung umfasst der Stab eine schlitzförmige Aussparung, die parallel sowie entlang des Stabes verläuft. Im Inneren des Stabes ist ein pneumatisches Mittel angebracht welches einen weiteren Stab im hohlkörperförmigen äußeren Stab zu bewegen vermag. Eine Ausleger führt von diesem inneren Stab durch den Schlitz nach außen. Hieran ist der vorzugsweise kugelgelagerte Ring befestigt. Wird,der innere Stab verfahren, so wird zugleich der vorzugsweise kugelgelagerte Ring entsprechend mit bewegt. Auf diese Weise gelingt die Relativbewegung der Hülse entlang des Stabes.

In einer weiteren Ausgestaltung der Erfindung wird der vorzugsweise kugelgelagerte Ring von einem weiteren ebenfalls vorzugsweise kugelgelagerten Ring umhüllt. Der erste Ring dient dann der Relativbewegung entlang des Stabes. Der zweite Ring ist vorgesehen, um die Drehbewegung erzeugen zu können. Der zweite Ring dreht sich also relativ zum ersten Ring. Der erste vorzugsweise kugelgelagerte Ring umfasst einen seitlichen Ausleger, der senkrecht vom Ring wegführt. An diesem Ausleger ist eine Pneumatik vorgesehen. Die Pneumatik weist einen Hebelarm auf, der hinausgefahren bzw, hineingefahren werden kann. Der Hebelarm ist mit dem vorgenannten seitlichen Ausleger verbunden, bzw. mit einer der Ausleger verbunden, an deren Ende sich die eine Düse befindet. Wird der Hebealarm der Pneumatik aus- bzw. eingefahren so wird eine Drehbewegung erzeugt. Es genügt bei vier Düsen eine 90 Grad Drehung zu erzeugen, da dann der gesamte Umfang der Rohrinnenwandung von den Düsen in der Gesamtheit erfasst wird, Je nach Anzahl der Düsen verändert sich der Winkel, der bei der Drehbewegung erreicht werden muss.

Die Düsen sind verstellbar an der Vorrichtung befestigt. Auf diese Weise können die Winkel der Düsen gewünscht eingestellt werden. Auch kann so in Abhängigkeit vom Rohrdurchmesser die Düse geeignet an die Wand angebracht werden.

In einer vorteilhaften Ausgestaltung der Erfindung umfasst die Vorrichtung mehrere Arbeitsplattformen von unterschiedlicher Höhe. Beispielsweise handelt es sich um Treppenstufen, die begangen werden können. Diese dienen als Arbeitsbühne, insbesondere falls manuell beschichtet werden soll. Dies kann insbesondere der Fall sein, wenn steile Rohre manuell beschichtet werden. Es wird Schutz beansprucht für die Vorrichtung mit den Treppenstufen unabhängig von den Spritzeinrichtungen. Die Vorrichtung stellt dann ein Hilfsmittel dar, um manuell beschichten oder entschichten zu können.

Verfahrensgemäß wird die Vorrichtung insbesondere wie folgt betrieben. Mittels des Seils oder des motorgetriebenen Antriebes wird die Bewegungseinheit in etwa an die gewünschte Stelle eines Rohres bewegt und dort positioniert. Anschließend wird die Applikationseinheit relativ zur Bewegungseinheit verfahren, d.h. die Düsen beispielsweise mittels des vorzugsweise kugelgelagerten Rings entlang des Stabes z,B, von vorne nach hinten oder umgekehrt bewegt. Die Be- und Entschichtung wird während der Bewegung der Applikationseinheit vorgenommen oder die Bewegung wird zur Be- und Entschichtung gestoppt, also sozusagen "fein"-postioniert, um nach Erledigung dieses Rohrabschnittes fortgesetzt zu werden. Wurde die Relativbewegung der Applikationseinheit im Rahmen des konstruktiv Möglichen vollständig durchgeführt, so verfährt die Bewegungseinheit zur nächsten Position also insbesondere entlang des bearbeiteten Stücks. Auf diese Weise wird mit der gewünschten Geschwindigkeit und Präzision die jeweils betroffene Innenwand bearbeitet. Anschließend wird der nächste Teil des Innenrohres bearbeitet. So ist sicher gestellt, dass die erforderliche Arbeitspräzision erreicht wird.

### Zusammenfassung:

Die Erfindung betrifft eine Vorrichtung sowie eine damit verbundene Verwendung zur Beschichtung und/oder Entschichtung von Rohren mit großen Durchmessern. Durch die Vorrichtung wird eine maschinelle Be- und oder Entschichtung ermöglicht, Darüber hinaus sind Mittel vorgesehen, die ein genaues Positionieren der Vorrichtung ermöglichen. Dies wird einerseits durch die Steuerungsmöglichkeiten und deren Überwachung erreicht. Andererseits wird dies ebenfalls durch Aufteilung der Positionierung in eine erste Grobpositionierung der Bewegungseinheit der Vorrichtung und eine nachgeschaltete Feinpositionierung bzw. - bewegung der Applikationseinheit erreicht. Dadurch wird eine besonders gleichmäßige und effektive Be- und Entschichtung erreicht.

### Figurenbeschreibung:

Figur 1 zeigt eine Seitenansicht einer Ausführungsform der erfindungsgemäßen Bewegungseinheit 7 mit Applikationseinheit und Entsorgungseinheit.
Figur 2 zeigt eine Frontansicht der Ausführungsform gemäß Figur 1.
Figur 3 zeigt eine Aufsicht der Ausführungsform gemäß Figur 1.
Figur 4 ist eine Detailansicht von Teilen der in Figur 1 gezeigten Applikationseinheit.
Figur 5 zeigt eine Frontansicht einer weiteren Ausführungsform der erfindungsgemäßen Bewegungseinheit ohne Applikationseinheit und Entsorgungseinheit.
Figur 6 zeigt eine Seitenansicht der Ausführungsform gemäß Figur 5.
Figur 7 zeigt eine Aufsicht der Ausführungsform gemäß Figur 5.

Figur 1 zeigt eine Seitenansicht einer Ausführungsform der erfindungsgemäßen Bewegungseinheit 7 mit Applikationseinheit 1, 2, 3, 4 und Entsorgungseinheit 10, 11, 12, 13. Die Bewegungseinheit 7 weist ein Fahrgestell mit Rädern 5 auf, die an den äußeren Ecken eines Stahlrohrrahmens des Fahrgestells angebracht sind und die eine, Bewegung der Bewegungseinheit 7 beispielsweise im Innern einer nicht gezeigten Röhre ermöglichen. Die Bewegungseinheit 7 weist ferner eine Arbeitsplattform 6 auf. Diese dient als Arbeitsbühne, insbesondere falls manuell beschichtet werden soll und / oder die Vorrichtung durch Personal gesteuert oder überwacht werden soll. An der Bewegungseinheit 7 ist eine Applikationseinheit 1, 2, 3, 4 angebracht. Die Applikationseinheit 1, 2, 3, 4 ist vorgesehen, um die von einer Versorgungseinheit herangeführten Beschichtungsmaterialien und / oder Entschichtungsmaterialien auf eine Rohrinnenwandung aufzubringen bzw. einwirken zu lassen. Die Applikationseinheit weist einen Stab 1 mit drehbeweglicher Hülse 4 auf. An der drehbeweglichen Hülse 4 sind seitliche Ausleger 3 mit Düsen angebracht. Die drehbewegliche Hülse 4 ist mit samt der seitlichen Ausleger 3 längs des Stabes 1 verschiebbar. Durch diese Verstellmöglichkeit gelingt es, eine hohe Präzision bei der Positionierung der Düsen bzw. Ausleger 3 zu erreichen. Die Hülse 4 ist mit samt der seitlichen Ausleger 3 um den Stab 1 drehbar. Die Drehbewegung ermöglicht, dass der gesamte Umfang einer Rohrinnenwandung gleichmäßig beschichtet oder entschichtet werden kann. Be- bzw. Entschichtungsmaterial 2 tritt über die an den Auslegern 3 angebrachten Düsen unter Druck aus. In Bewegungsrichtung der Vorrichtung hinter den Auslegern 3 der Applikationseinheit ist eine aus mehreren Absaugmitteln 10, 11, 12, 13 bestehende Entsorgungseinheit vorgesehen, über deren Eintrittsöffnungen das auf die Rohrinnenwandung aufgebrachte Be- bzw. Entschichtungsmaterial wieder abgesaugt werden kann.

Ferner ist an der Bewegungseinheit 7 ein mit Bleikugeln gefülltes Stahlrohr 8 vorgesehen, weiches mittels geeigneter Streben nahe bei den Rädern 5 gehalten wird. Der Schwerpunkt wird durch dieses Gewicht möglichst weit nach unten verlagert, so dass sich die Bewegungseinheit 7 nicht mehr bzw. nur erschwert auf den Kopf steilen kann.

Figur 2 zeigt die vorbeschriebene Ausführungsform in Frontansicht. Mittig an der Bewegungseinheit 7 ist der Stab 1 angeordnet. An der Bewegungseinheit 7 sind die Räder 5 befestigt, wobei diese so sternförmig ausgerichtet sind, dass sie mit ihrer Lauffläche nahezu senkrecht auf der nicht gezeigten gekrümmten Rohrinnenwandung aufliegen, um ein Umkippen der Bewegungseinheit 7 zu erschweren. Zusätzlich ist an der Bewegungseinheit 7 ein mit Bleikugeln gefülltes Stahlrohr 8 vorgesehen, weiches mittels geeigneter Streben nahe bei den Rädern 5 gehalten wird. Der Schwerpunkt wird durch dieses Gewicht möglichst weit nach unten verlagert, so dass sich die Bewegungseinheit 7 nicht mehr bzw. nur erschwert auf den Kopf stellen kann.

Figur 3 zeigt die vorbeschriebene Ausführungsform in Aufsicht. Auf der Bewegungseinheit 7 sind mehrere Schilde 14 vorgesehen, welche die Applikationseinheit 1 von der übrigen Vorrichtung trennen. Diese sind so angeordnet und gestaltet, dass die Bewegungseinheit gegenüber der Applikationseinheit weitgehend abgeschirmt ist.

Figur 4 zeigt eine Detailansicht der Applikationseinheit. Um den Stab 1 der Applikationseinheit ist eine Hülse 4 drehbeweglich gelagert. Die Hülse 4 weist seitliche, sternförmig angeordnete Ausleger 3 auf. Deren äußere Enden sind jeweils über stabilisierende Streben 17 miteinander verbunden. An den Enden der Ausleger befinden sich Düsen 15, über die Be- bzw. Entschichtungsmaterial auf die Rohrinnenwandung gespritzt wird.

Figur 5 zeigt eine Frontansicht einer weiteren Ausführungsform der erfindungsgemäßen Bewegungseinheit 25 ohne Applikationseinheit und Entsorgungseinheit. Die Bewegungseinheit 25 weist ein Fahrgestell mit Rädern 23 auf, die an den äußeren Ecken eines Stahlrohrrahmens des Fahrgestells angebracht sind und die eine Bewegung der Bewegungseinheit 25 beispielsweise im Innern einer nicht gezeigten Röhre ermöglichen. Die Bewegungseinheit 25 weist ferner eine Arbeitsplattform 22 mit einem daran angebrachten Schutzgeländer auf. Diese dient als Arbeitsbühne, insbesondere falls manuell beschichtet werden soll. Ferner ist an der Bewegungseinheit 25 ein mit Bleikugeln gefülltes Stahlrohr 24 vorgesehen, welches mittels geeigneter Streben nahe bei den Rädern 23 gehalten wird. Der Schwerpunkt wird durch dieses Gewicht möglichst weit nach unten verlagert, so dass sich die Bewegungseinheit 25 nicht mehr bzw. nur erschwert auf den Kopf steilen kann. Es befinden sich nicht nur Räder 23 an der "Unterseite" der Bewegungseinheit 25 sondern auch Räder 21 oberhalb der Bewegungseinheit 25. Hierdurch wird erreicht, dass die Bewegungseinheit 25 selbst dann verfahren werden kann, wenn diese im nicht gezeigten Rohr sich auf den "Kopf" stellt.

Figur 6 zeigt vorgenannte Ausführungsform in Seitenansicht. Die Bewegungseinheit 25 weist ein Fahrgestell mit Rädern 23 auf, die an den äußeren Ecken eines Stahlrohrrahmens des Fahrgestells angebracht sind und die eine Bewegung der Bewegungseinheit 25 beispielsweise im Innern einer nicht gezeigten Röhre ermöglichen. Die Bewegungseinheit 25 weist ferner eine Arbeitsplattform 22 mit einem daran angebrachten Schutzgeländer auf. Diese dient als Arbeitsbühne, insbesondere falls manuell beschichtet werden soll. Ferner ist an der Bewegungseinheit 25 ein mit Bleikugeln gefülltes Stahlrohr 24 vorgesehen, welches mittels geeigneter Streben nahe bei den Rädern 23 gehalten wird. Der Schwerpunkt wird durch dieses Gewicht möglichst weit nach unten verlagert, so dass sich die Bewegungseinheit 25 nicht mehr bzw. nur erschwert auf den Kopf stellen kann. Es befinden sich nicht nur Räder 23 an der "Unterseite" der Bewegungseinheit 25 sondern auch Räder 21 oberhalb der Bewegungseinheit 25. Hierdurch wird erreicht, dass die Bewegungseinheit 25 selbst dann verfahren werden kann, wenn diese im nicht gezeigten Rohr sich auf den "Kopf" stellt.

Figur 7 zeigt vorgenannte Ausführungsform in Aufsicht. Es die an der Bewegungseinheit 25 angebrachte Arbeitsplattform 22 gezeigt.

## Patentansprüche

1. Vorrichtung zur Innenbeschichtung und / oder Entschichtung von Rohren, insbesondere von begehbaren Rohren,
- mit einer Versorgungseinheit zur Heranführung und Weiterleitung von Beschichtungsmaterial und / oder Entschichtungsmaterial,
- mit einer Applikationseinheit zur Aufbringung oder Einwirkung des von der Versorgungseinheit herangeführten Beschichtungsmaterials und / oder Entschichtungsmaterials auf eine Rohrinnenwandung.

2. Vorrichtung gemäß Anspruch 1 mit einer an der Applikationseinheit angebrachten Bewegungseinheit zur Bewegung der Applikationseinheit in einem Rohr sowie vorzugsweise mit einer Antriebseinheit zur Bewegung der Bewegungseinheit sowie vorzugsweise mit einer Steuereinheit zur Überwachung und Steuerung der Bewegung der Bewegungseinheit und / oder der Aufbringung des Beschichtungsmaterials bzw. Entschichtungsmaterials auf der Rohrinnenwandung.

3. Vorrichtung gemäß Anspruch 2, wobei die Antriebseinheit eine Seilwinde und ein Seil aufweist.

4. Vorrichtung gemäß einem der vorhergehenden Ansprüche, wobei die Bewegungseinheit ein Fahrgestell aufweist.

5. Vorrichtung gemäß dem vorhergehenden Ansprüche, wobei das Fahrgestell mehrere Räder aufweist, die auf mehreren Seiten der Bewegungseinheit angeordnet sind.

6. Vorrichtung gemäß einem der vorangegangenen Ansprüche, mit einem Fahrgestell, welches mehrere Räder aufweist und diese einen solchen Sturz aufweisen, dass die Radachse jeweils parallel zu einer jeweiligen Tangente der Rohrinnenwandung im Aufsetzpunkt des jeweiligen Rades auf die Rohrinnenwandung verläuft.

7. Vorrichtung gemäß einem der vorhergehenden Ansprüche, wobei ein Fahrgestell wenigstens zwei Räder aufweist, die zueinander eine Nachspur oder Vorspur aufweisen.

8. Vorrichtung gemäß einem der vorhergehenden Ansprüche, wobei die Antriebseinheit als Motorisierung an der Bewegungseinheit angebracht ist.

9. Vorrichtung gemäß einem der vorhergehenden Ansprüche, wobei die Applikationseinheit gegenüber der Bewegungseinheit verschwenkbar ist.

10. Vorrichtung gemäß einem der vorhergehenden Ansprüche, wobei die Steuereinheit eine oder mehrere Überwachungskameras aufweist.

11. Vorrichtung gemäß einem der vorhergehenden Ansprüche, mit wenigstens einem Schild, wobei dieses so angeordnet und gestaltet ist, dass wenigstens die Bewegungseinheit, von der Applikationseinheit aus gesehen, zumindest im wesentlichen hinter dem Schild angeordnet ist.

12. Vorrichtung gemäß einem der vorhergehenden Ansprüche, wobei die Versorgungseinheit an oder auf der Bewegungseinheit angeordnet ist.

13. Vorrichtung gemäß einem der vorhergehenden Ansprüche, wobei die Versorgungseinheit und / oder Antriebseinheit und / oder Steuereinheit eine oder mehrere Verbindungselemente aufweisen, die mit einer oder mehreren Gleithilfen versehen sind.

14. Vorrichtung gemäß einem der vorhergehenden Ansprüche, wobei die Bewegungseinheit ein oder mehrere Gewichte aufweist, die so angeordnet sind, dass der Schwerpunkt der sich im Rohr befindlichen Bewegungseinheit gegenüber der Bewegungseinheit ohne Gewichte in Richtung Rohrinnenwandung verlagert ist.

15. Vorrichtung gemäß einem der vorhergehenden Ansprüche, wobei die Steuereinheit pneumatische Mittel aufweist.

16. Vorrichtung gemäß einem der vorhergehenden Ansprüche mit einer Entsorgungseinheit zum Abtransport von bei der Entschichtung anfallendem Abraum bzw. Entschichtungsmaterial.

17. Vorrichtung gemäß dem vorhergehenden Anspruch, wobei die Entsorgungseinheit einen Auffangschirm aufweist.

18. Vorrichtung gemäß dem vorhergehenden Anspruch, wobei der Auffangschirm gemäß einer Rohrinnenwandung dimensioniert ist.

19. Vorrichtung gemäß einem der vorhergehenden Ansprüche, wobei die Applikationseinheit gegenüber der Bewegungseinheit verschiebbar ist.

20. Vorrichtung gemäß dem vorhergehenden Anspruch, wobei die Applikationseinheit einen Stab mit einer oder mehrerer Düsen aufweist,

21. Vorrichtung gemäß dem vorhergehenden Anspruch, wobei der verschiebbare Stab eine drehbewegliche Hülse aufweist, an deren Außenwand eine oder mehrere Düsen angeordnet sind.

22. Vorrichtung gemäß einem der vorhergehenden Ansprüche 19 oder 20, wobei die Applikationseinheit eine oder mehrere Düsen aufweist, die an seitlichen Auslegern angeordnet sind.

23. Vorrichtung zur Innenbeschichtung und / oder Entschichtung von Rohren, insbesondere von begehbaren Rohren, mit einer Arbeitsplattform oder mehreren Arbeitsplattformen unterschiedlicher Höhe.

24. Verwendung einer Vorrichtung gemäß einer der Ansprüche 1 bis 22, wobei in einem ersten Schritt die Bewegungseinheit in einem Rohr bewegt und positioniert wird, in einem zweiten Schritt die Applikationseinheit relativ zur Bewegungseinheit bewegt wird und die Be- und Entschichtung während der Bewegung der Applikationseinheit oder in Zwischenschritten vorgenommen wird.
